# EUROPÄISCHE PATENTSCHRIFT

(11) **EP 1 590 618 B1**
(45) Veröffentlichungstag und Bekanntmachung des Hinweises auf die Patenterteilung: **27.02.2008**
(21) Anmeldenummer: 03808287.1
(22) Anmeldetag: 24.12.2003
(51) Int. Cl.: F41G 1/387

(54) **VORRICHTUNG ZUR MONTAGE EINES ZIELFERNROHRS AN EINER WAFFE**
DEVICE FOR MOUNTING A TELESCOPIC SIGHT ONTO A WEAPON
DISPOSITIF POUR MONTER UNE LUNETTE DE VISEE SUR UNE ARME

(30) Priorität: 27.01.2003 DE 10303002
(43) Veröffentlichungstag der Anmeldung: 02.11.2005
(73) Patentinhaber: S.A.T. Swiss Arms Technology AG, 8212 Neuhausen (CH)
(72) Erfinder: ZEH, Meinrad, 87480 Weitnau (DE)
(74) Vertreter: Schwarz, Thomas
(86) Internationale Anmeldenummer: PCT/EP2003/014884
(87) Internationale Veröffentlichungsnummer: WO 2004/068058

(56) Entgegenhaltungen:
- DE-A- 2 137 659
- DE-A- 2 240 844
- GB-A- 735 414
- US-A- 4 205 473
- US-A- 5 144 752

## Beschreibung

Die Erfindung betrifft eine Vorrichtung zur Montage eines Zielfernrohrs an einer Waffe nach dem Oberbegriff des Anspruchs 1.

Eine derartige Montagevorrichtung ist aus der US 4 205 473 A bekannt. Bei einer dort offenbarten Ausführung ist in zwei voneinander beabstandeten Montagefüßen jeweils ein Spannbolzen mit einem nach unten vorstehenden Verriegelungsansatz zwischen einer Lösestellung und einer Verriegelungsstellung verdrehbar angeordnet. Der Verriegelungsansatz ist in Form eines seitlich abgeflachten Kegelstumpfs ausgeführt, der in der Lösestellung des Spannbolzens zum Eingriff in einen Schlitz einer auf der Waffe montierbaren Halteplatte ausgebildet ist und beim Verdrehen der Spannbolzen die Halteplatte in Art eines Bajonettverschlusses untergreift. Die Spannbolzen sind über einen nach oben vorstehenden Zapfen innerhalb einer entsprechenden Bohrung der Montagefüße verdrehbar geführt und werden durch eine Schraube gehalten.

Aufgabe der Erfindung ist es, eine einfach zu handhabende Vorrichtung zur Montage eines Zielfernrohrs zu schaffen, die auch ohne aufwendige Justier- und Einpaßmaßnahmen eine positionsgenaue und sichere Anordnung des Zielfernrohrs auf einer Waffe ermöglicht.

Diese Aufgabe wird durch eine Vorrichtung mit den Merkmalen des Anspruchs 1 gelöst. Zweckmäßige Ausgestaltungen und vorteilhafte Weiterbildungen der Erfindung sind in den Unteransprüchen angegeben.

Bei der erfindungsgemäßen Montagevorrichtung sind die von den Montagefüßen nach unten vorstehenden Spannbolzen durch eine Tellerfeder oder ein anderes Federelement nach oben vorgespannt. Bei der Drehung der Spannbolzen in ihre Verriegelungsstellung werden die Spannbolzen entgegen der Federkraft nach unten gezogen, so daß die Ansätze an den Spannbolzen unter Spannung an der Unterseite der Vorsprünge an den Aufnahmeöffnungen eingreifen. Dadurch wird eine Einzugskraft erzeugt, die durch geeignete Wahl der Feder oder durch Verwendung eines entsprechenden Tellerfederpakets auf einfache Weise eingestellt werden kann. Durch das Federelement können außerdem axiale Toleranzen auf einfache Weise ausgeglichen werden. An der Unterseite der Montagefüße ist ferner jeweils ein Führungszapfen zum paßgenauen Einsatz in einen zylindrischen Führungsbereich der Aufnahmeöffnungen vorgesehen. Dadurch wird eine wiederholgenaue Positionierung und eine lagegenaue Montage des Zielfernrohrs an der Waffe ermöglicht.

In einer zweckmäßigen Ausführung weisen die Montagefüße eine untere ebene Anlagefläche zur Auflage an einer oberen ebenen Anlagefläche an den Aufnahmeöffnungen an der Waffe auf. Dadurch wird eine wiederholgenaue Seiten-, Längs- und Höhenpositionierung und somit eine lagegenaue Montage des Zielfernrohrs an der Waffe ermöglicht.

Die Drehung der beiden Spannbolzen erfolgt auf konstruktiv einfache Weise durch jeweils einen seitlich vorstehenden Hebel, der gleichzeitig zur axialen Sicherung der Spannbolzen innerhalb der Montagefüße dient. Die Drehung der Hebel kann aber auch durch andere Betätigungselemente, wie z.B. ein Stellrad oder dgl. erfolgen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Teil eines Repetiergewehrs mit einem Zielfernrohr und einer Vorrichtung zur Montage des Zielfernrohrs in einer schematischen Seitenansicht;
- **Figur 2**: eine weitere Vorrichtung zur Montage eines Zielfernrohrs in einer Explosionsdarstellung;
- **Figur 3**: den vorderen Montagefuß der in Figur 2 dargestellten Vorrichtung in einer vergrößerten Explosionsdarstellung;
- **Figur 4**: den vorderen Montagefuß von Figur 2 in einer vergrößerten Schnittansicht und
- **Figur 5**: ein Laufteil eines Gewehrs mit Aufnahmeöffnungen für die Montage des Zielfernrohrs.

In Figur 1 ist ein Teil eines Repetiergewehrs 1 mit einem Kammergehäuse 2, einem Zielfernrohr 3 und einer im folgenden näher beschriebenen Vorrichtung zur Montage des Zielfernrohrs 3 gezeigt. Die Montagevorrichtung enthält zwei voneinander beabstandete Montagefüße 4 und 5, die bei der in Figur 1 dargestellten Ausführung einstückig mit dem unteren Teil einer an sich bekannten Ringhalterung ausgeführt sind.

Figur 2 zeigt ein weiteres Ausführungsbeispiel einer Montagevorrichtung, bei der sich die beiden Montagefüße 4 und 5 am vorderen und hinteren Ende einer gemeinsamen Montagebrücke 6 befinden. Auf der Montagebrücke 6 sind zwei Ringhalterungen mit jeweils einem unteren Ringsegment 7 und einem mit diesem verschraubbaren oberen Ringsegment 8 zur lösbaren Fixierung des Zielfernrohrs 3 montierbar. Die dort einstückig mit der Montagebrücke 6 ausgeführten Montagefüße 4 und 5 können aber auch als gesonderte Bauteile zur Befestigung an einer Montagebrücke oder zur Montage an getrennten Ringhalterungen bzw. anderen geeigneten Zielfernrohrhalterungen ausgeführt sein.

In den beiden Montagefüßen 4 und 5 ist jeweils ein nach unten vorstehender und nach oben vorgespannter Spannbolzen 9 innerhalb einer durchgehenden Bohrung 10 axial beweglich und durch einen seitlichen Hebel 11 zwischen einer Löse- und Verriegelungsstellung verdrehbar angeordnet. Die beiden Spannbolzen 9 weisen an ihrem unteren Ende drei seitlich vorstehende und in Umfangsrichtung des Spannbolzens 9 gleichmäßig voneinander beabstandete Ansätze 12 zu Eingriff in entsprechende Aufnahmeöffnungen 13 bzw. 14 auf der Oberseite des Kammergehäuses 2 auf. An der Innenseite der Aufnahmeöffnungen 13 und 14 sind drei nach innen vorstehende Vorsprünge 15 mit dazwischen angeordneten Ausnehmungen 16 vorgesehen. Die Vorsprünge 15 und Ausnehmungen 16 an den Aufnahmeöffnungen 13 und 14 sind derart ausgebildet, daß die Ansätze 12 der Spannbolzen 9 in deren Lösestellung in die Ausnehmungen 16 einführbar sind und in der Verriegelungsstellung 9 die Vorprünge 15 unter Anlage an ihrer Unterseite untergreifen. Da die beiden Montagefüße 4 und 5 mit den darin angeordneten Spannbolzen 9 identisch aufgebaut sind, wird im folgenden nur der vordere Montagefuß 4 im einzelnen erläutert. Die Beschreibung trifft in entsprechender Weise auch auf den hinteren Montagefuß 5 zu.

Wie besonders aus den Figuren 3 und 4 hervorgeht, enthält der vordere Montagefuß 4 an seiner Unterseite einen Führungszapfen 17 zum paßgenauen Einsatz in einen in Figur 2 und 4 erkennbaren oberen zylindrischen Führungsbereich 18 der Aufnahmeöffnung 13. Um den Führungszapfen 17 ist an der Unterseite des Montagefußes 4 eine untere Anlagefläche 19 zur Auflage an einer oberen Anlagefläche 20 des Kammergehäuses 2 vorgesehen. Durch die beiden Anlageflächen 19 und 20 sowie den in den oberen Führungsbereich 18 der Aufnahmeöffnung 13 paßgenau eingreifenden Führungszapfen 17 wird eine wiederholgenaue Seiten-, Längs- und Höhenpositionierung der Montagefußes 4 und damit eine lagegenaue Montage des Zielfernrohrs an der Waffe selbst bei wiederholter Abnahme erreicht.

Der von dem Montagefuß 4 nach unten vorstehende Spannbolzen 9 wird durch einen mit diesem lösbar verbundenen Stift 21 in der Durchgangsbohrung 10 des Montagefußes 4 gehalten. Hierzu greift der Stift 21 mit seinem unteren Teil in eine entsprechende Öffnung 22 an der Oberseite des Spannbolzens 9 ein. Die lösbare Verbindung zwischen dem Stift 21 und dem Spannbolzen 9 erfolgt durch den Hebel 11, der durch einen seitlichen Querschlitz 23 in dem Montagefuß 4 und eine Querbohrung 24 des Spannbolzens 9 in eine seitliche Bohrung 25 des Stifts 21 eingesteckt und dort durch eine nicht gezeigte Sicherungsschraube oder dgl. gegen Herausfallen gesichert wird. Die Breite des Querschlitzes 23 ist derart gewählt, daß der Hebel 11 in der Lösestellung des Spannbolzens 9 an dem hinteren Ende des Querschlitzes 23 und in der Spannstellung an seinem vorderen Ende zur Anlage gelangt. Der Querschlitz 23 weist außerdem eine größere Höhe als der in ihm bewegliche Teil des Hebels 11 auf, so daß der Spannbolzen 9 innerhalb eines durch die Höhe des Querschlitzes 23 vorgegeben Maßes axial beweglich ist. Nach oben wird der Montagebolzen 9 durch eine Tellerfeder 26 vorgespannt, die zwischen einem verbreiterten Kopf 27 des Stifts 21 und einer inneren Anlagefläche 28 einer an der Oberseite des Montagefußes 4 vorgesehenen Einsenkung 29 der Durchgangsbohrung 10 eingespannt ist. Zwischen der Tellerfeder 26 und dem Kopf 27 des Stifts 21 ist ferner eine Beilagscheibe 30 angeordnet. Durch geeignete Wahl der Dicke dieser Beilagscheibe 30 kann die Kraft der Tellerfeder 26 im Verriegelungszustand des Spannbolzens 9 eingestellt werden. Der Kopf 27 des Stifts 21 wird innerhalb der Einsenkung 29 durch einen Dichtungsring 31 abgedichtet, der in einer in Figur 3 gezeigten halbrunden Nut 32 an der Außenseite des Kopfes 27 liegt.

Wie in Figur 3 gezeigt ist, haben die nach außen vorstehenden Ansätze 12 des Spannbolzens 9 eine obere ebene Spannfläche 33, die bei der Drehung des Spannbolzens 9 in die Verriegelungsstellung zur Anlage an einer in Figur 4 gezeigten unteren ebenen Fläche 34 der Vorsprünge 15 in der Aufnahmeöffnung 13 gelangt. Die Ansätze 12 weisen an ihrer in Drehrichtung der Klemmstellung vorderen Seite ferner eine Anlaufschräge 35 auf, deren vordere Kante 36 in der nach oben vorgespannten Lösestellung des Spannbolzens 9 geringfügig unterhalb der unteren Fläche 34 der Vorsprünge 15 liegt.

Zum Einbau des Spannbolzens 9 in den Montagefuß 4 bzw. 5 wird der Spannbolzen 9 von unten zunächst in die Durchgangsbohrung 10 eingesteckt. Dann werden von oben die Tellerfeder 26 und die Beilagscheibe 30 aufgesetzt. Anschließend wird der Stift 21 mit dem Dichtungsring 31 in die obere Öffnung 22 des Spannbolzens 9 derart eingesteckt, daß seine seitliche Bohrung 25 mit der Querbohrung 24 des Spannbolzens 9 fluchtet. Dann kann des Hebel 11 durch den seitlichen Querschlitz 23 und die Querbohrung 24 in die Bohrung 25 eingesteckt und dort durch einen nicht gezeigten Sicherungsstift oder dgl. gegen Herausfallen gesichert werden. Die innerhalb des Montagefußes angeordneten Einzelteile sind somit leicht montier- und demontierbar und somit bei Bedarf einfach ausgetauscht werden. Der Hebel 11 übernimmt eine Doppelfunktion. Er dient zum einen als Betätigungselement zur Drehung des Spannbolzens 9 und zum anderen als Verbindungselement zum Zusammenhalten der Einzelteile sowie zur axialen Sicherung des Spannbolzens innerhalb des Montagefußes.

Für die Montage des Zielfernrohrs 3 an dem Repetiergewehr 1 müssen die beiden Montagefüße 4 und 5 mit den in der Lösestellung befindlichen Spannbolzen 9 einfach auf die entsprechenden Aufnahmeöffnungen 13 und 14 aufgesetzt werden, wobei die seitlichen Ansätze 12 an den Spannbolzen 9 in die Ausnehmungen 16 zwischen den Vorsprüngen 15 an den Aufnahmeöffnungen 13 und 14 eingreifen. Durch anschließende Drehung der beiden Spannbolzen 9 mit Hilfe der Hebel 11, werden die beiden Spannbolzen 9 über die Anlaufschrägen 34 entgegen der Kraft der Tellerfeder 26 nach unten gezogen und liegen dann in der Verriegelungsstellung mit ihren oberen ebenen Spannflächen 33 unter Vorspannung an den unteren Flächen 34 der Vorsprünge 15 an. Dadurch wird eine sichere Halterung der Montagebrücke 6 mit dem darauf befestigten Zielfernrohr 3 an dem Kammergehäuse 2 erreicht. Zur Demontage des Zielfernrohrs 3 müssen dann nur die beiden Hebel 11 in die hintere Lösestellung verschwenkt werden, wodurch die Montagebrücke 6 mit dem Zielfernrohr 3 einfach abgenommen werden kann.

Die vorstehend beschriebene Montagevorrichtung ist nicht nur zur Montage auf Kammergehäusen eines Repetiergewehrs geeignet. Sie kann in entsprechender Weise auch zur Montage eines Zielfernrohrs an einem in Figur 5 dargestellten Laufteil 35 verwendet werden, das entsprechende Aufnahmeöffnungen 13 und 14 aufweist.

## Patentansprüche

1. Vorrichtung zur Montage eines Zielfernrohrs an einer Waffe mit zwei voneinander beabstandeten Montagefüßen (4, 5), in denen zwischen einer Löse- und Verriegelungsstellung verdrehbare Spannbolzen (9) mit seitlich vorstehenden Ansätzen (12) angeordnet sind, die in der Lösestellung der Spannbolzen (9) in Ausnehmungen (16) zwischen nach innen vorstehenden Vorsprüngen (15) an Aufnahmeöffnungen (13, 14) an der Waffe einführbar sind und in der Verriegelungsstellung der Spannbolzen (9) die Vorsprünge (15) untergreifen, **dadurch gekennzeichnet, daß** die von den Montagefüßen (4, 5) nach unten vorstehenden Spannbolzen (9) durch ein Federelement (26) nach oben vorgespannt sind und daß die Montagefüße (4, 5) an ihrer Unterseite einen Führungszapfen (17) zum paßgenauen Einsatz in einen zylindrischen Führungsbereich (18) der Aufnahmeöffnungen (13, 14) aufweisen.

2. Vorrichtung nach Anspruch 1, **dadurch gekennzeichnet, daß** die Montagefüße (4, 5) eine untere Anlagefläche (19) zur Auflage an einer oberen Anlagefläche (20) an den Aufnahmeöffnungen (13, 14) an der Waffe aufweisen.

3. Vorrichtung nach Anspruch 1 oder 2, **dadurch gekennzeichnet, daß** die Spannbolzen (9) durch jeweils einen seitlich vorstehenden Hebel (11) verdrehbar sind.

4. Vorrichtung nach Anspruch 3, **dadurch gekennzeichnet, daß** die Hebel (11) durch eine Querbohrung (24) der Spannbolzen (9) in eine seitlich Bohrung (25) eines in den Spannbolzen (9) eingesetzten Stifts (21) eingesteckt sind.

5. Vorrichtung nach Anspruch 4, **dadurch gekennzeichnet, daß** das Federelement aus jeweils mindestens einer Tellerfeder (26) besteht, die zwischen einem Kopf (27) des Stifts (21) und einer inneren Anlagefläche (28) einer Einsenkung (29) an der Oberseite der Montagefüße (4, 5) eingespannt ist.

6. Vorrichtung nach Anspruch 4 oder 5, **dadurch gekennzeichnet, daß** die Stifte (21) durch je einen Dichtungsring (31) gegenüber dem Montagefuß (4, 5) abgedichtet sind.

7. Vorrichtung nach einem der Ansprüche 3 bis 6, **dadurch gekennzeichnet, daß** die mit den Spannbolzen (9) verbundenen Hebel (11) durch seitliche Querschlitze (23) in den Montagefüßen (4, 5) nach außen vorstehen.

8. Vorrichtung nach einem der Ansprüche 1 bis 7, **dadurch gekennzeichnet, daß** die Ansätze (12) eine vordere Anlaufschräge (35) und eine obere Spannfläche (33) zur Anlage an einer unteren Fläche (34) der Vorsprünge aufweisen.

9. Vorrichtung nach einem der Ansprüche 1 bis 8, **dadurch gekennzeichnet, daß** die beiden Montagefüße (4, 5) voneinander getrennt an jeweils einer Ringhalterung (7, 8) oder einer anderen geeigneten Zielfernrohrhalterung angeordnet sind.

10. Vorrichtung nach einem der Ansprüche 1 bis 9, **dadurch gekennzeichnet, daß** die beiden Montagefüße (4, 5) an einer gemeinsamen Montagebrücke (6) angeordnet sind.

11. Vorrichtung nach einem der Ansprüche 1 bis 10, **dadurch gekennzeichnet, daß** die Aufnahmeöffnungen (13, 14) auf einem Kammergehäuse (2) eines Repetiergewehrs (1) angeordnet sind.

12. Vorrichtung nach einem der Ansprüche 1 bis 10, **dadurch gekennzeichnet, daß** die Aufnahmeöffnungen (13, 14) auf einem Laufteil (35) der Waffe angeordnet sind.

## Claims

1. Device for mounting a telescopic sight on a gun with two spaced mounting feet (4, 5) in which are arranged clamping pins (9) which are rotatable between a releasing and a locking position and have laterally protruding lugs (12) which in the releasing position of the clamping pins (9) can be introduced into recesses (16) between inwardly projecting protrusions (15) in receiving openings (13, 14) on the gun and in the locking position of the clamping pins (9) engage under the protrusions (15), **characterised in that** the clamping pins (9) projecting downwards from the mounting feet (4, 5) are preloaded in an upward direction by a spring element (26) and **in that** on their underside the mounting feet (4, 5) exhibit a guide pin (17) for precision insertion in a cylindrical guide area (18) of the receiving openings (13, 14).

2. Device according to claim 1, **characterised in that** the mounting feet (4, 5) exhibit a lower bearing face (19) for resting on an upper bearing face (20) in the receiving openings (13, 14) on the gun.

3. Device according to claim 1 or 2, **characterised in that** the clamping pins (9) can in each case be rotated by a laterally projecting lever (11).

4. Device according to claim 3, **characterised in that** the levers (11) are inserted through a transverse bore (24) in the clamping pins (9) into a lateral bore (25) of a pin (21) inserted in the clamping pins (9).

5. Device according to claim 4, **characterised in that** the spring element consists in each case of at least one spring washer (26) which is clamped between a head (27) of the pin (21) and an inner bearing face (28) of a recess (29) in the upper side of the mounting feet (4, 5).

6. Device according to claim 4 or 5, **characterised in that** the pins (21) are in each case sealed in relation to the mounting foot (4, 5) by a sealing ring (31).

7. Device according to one of claims 3 to 6, **characterised in that** the levers (11) connected to the clamping pins (9) project outwards through lateral transverse slots (23) in the mounting feet (4, 5).

8. Device according to one of claims 1 to 7, **characterised in that** the lugs (12) exhibit a front bevelled thrust face (35) and an upper clamping face (33) for bearing on a lower face (34) of the protrusions.

9. Device according to one of claims 1 to 8, **characterised in that** the two mounting feet (4, 5) are arranged separated from one another in each case on a ring clamping arrangement (7, 8) or another suitable telescopic sight clamping arrangement.

10. Device according to one of claims 1 to 9, **characterised in that** the two mounting feet (4, 5) are arranged on a common mounting bridge (6).

11. Device according to one of claims 1 to 10, **characterised in that** the receiving openings (13, 14) are arranged on a chamber housing (2) of a repeating rifle (1).

12. Device according to one of claims 1 to 10, **characterised in that** the receiving openings (13, 14) are arranged on a barrel part (35) of the gun.

## Revendications

1. Dispositif pour monter une lunette de visée sur une arme avec deux pieds de montage (4, 5) espacés l'un de l'autre, dans lesquels des boulons de serrage (9) comportant des embases dépassant latéralement et pouvant être tordus sont disposés entre une position libre et une position verrouillée, lesquelles embases peuvent être introduites au niveau d'ouvertures de réception (13, 14) au niveau de l'arme dans la position libre des boulons de serrage (9) dans des évidements (16) entre des parties saillantes (15) dépassant vers l'intérieur et qui engrènent les parties saillantes (15)dans la position verrouillée des boulons de serrage (9), **caractérisé en ce que** les boulons de serrage (9) dépassant vers le bas depuis les pieds de montage (4, 5) sont précontraints vers le haut par un élément à ressort (26), et **en ce que** les pieds de montage (4, 5) présentent au niveau de leur face inférieure un tenon de guidage (17) pour une utilisation adaptée dans une zone de guidage (18) cylindrique des ouvertures de réception (13, 14).

2. Dispositif selon la revendication 1, **caractérisé en ce que** les pieds de montage (4, 5) présentent une surface d'installation (19) inférieure pour un support au niveau d'une surface d'installation (20) supérieure au niveau des ouvertures de réception (13, 14) au niveau de l'arme.

3. Dispositif selon la revendication 1 ou 2, **caractérisé en ce que** les boulons de serrage (9) peuvent être tordus respectivement par un levier (11) dépassant latéralement.

4. Dispositif selon la revendication 3, **caractérisé en ce que** les leviers (11) sont introduits dans un alésage latéral (25) d'une cheville (21) placée dans les boulons de serrage (9) par un alésage transversal (24) des boulons de serrage (9).

5. Dispositif selon la revendication 4, **caractérisé en ce que** l'élément à ressort se compose au moins d'un ressort à disques (26), lequel est serré entre une tête (27) de la cheville (21) et une surface d'installation (28) intérieure d'un affaissement (29) au niveau de la partie supérieure des pieds de montage (4, 5).

6. Dispositif selon la revendication 4 ou 5, **caractérisé en ce que** les chevilles (21) sont rendues étanches par rapport au pied de montage (4, 5) par une bague d'étanchéité (31).

7. Dispositif selon l'une quelconque des revendications 3 à 6, **caractérisé en ce que** les leviers (11) reliés aux boulons de serrage (9) dépassent vers l'extérieur dans les pieds de montage (4, 5) par des rainures transversales latérales (23).

8. Dispositif selon l'une quelconque des revendications 1 à 7, **caractérisé en ce que** les embases (12) présentent une inclinaison de démarrage (35) avant et une surface de serrage (33) supérieure pour une installation au niveau d'une surface inférieure (34) des parties saillantes.

9. Dispositif selon l'une quelconque des revendications 1 à 8, **caractérisé en ce que** les deux pieds de montage (4, 5) sont séparés l'un de l'autre au niveau respectivement d'un support de bague (7, 8) ou d'un autre support de lunette de visée approprié.

10. Dispositif selon l'une quelconque des revendications 1 à 9, **caractérisé en ce que** les deux pieds de montage (4, 5) sont disposés au niveau d'un pont de montage (6) commun.

11. Dispositif selon l'une quelconque des revendications 1 à 10, **caractérisé en ce que** les ouvertures de réception (13, 14) sont disposées au niveau d'un logement de chambre (2) d'une arme à répétition (1).

12. Dispositif selon l'une quelconque des revendications 1 à 10, **caractérisé en ce que** les ouvertures de réception (13, 14) sont disposées au niveau d'une partie mobile (35) de l'arme.
